# EUROPÄISCHE PATENTSCHRIFT

(11) **EP 0 538 648 B1**
(45) Veröffentlichungstag und Bekanntmachung des Hinweises auf die Patenterteilung: **13.08.1997**
(21) Anmeldenummer: 92116520.5
(22) Anmeldetag: 28.09.1992
(51) Int. Cl.: B61D 3/18, B61D 17/04

(54) **Tragwagen für den kombinierten Ladungsverkehr**
Carrying wagon for combined road-rail transport
Wagon porteur pour le transport combiné rail-route

(30) Priorität: 19.10.1991 DE 4134903
(43) Veröffentlichungstag der Anmeldung: 28.04.1993
(73) Patentinhaber: Preussag AG, 30625 Hannover (DE)
(72) Erfinder: Liehmann, Gerhard, W-4450 Lingen/Ems (DE)

(56) Entgegenhaltungen:
- EP-A- 0 362 187
- EP-A- 0 476 180
- EP-A- 0 481 904
- EP-A- 0 483 924
- FR-A- 1 476 665

## Beschreibung

Die Erfindung betrifft einen Tragwagen für den kombinierten Ladungsverkehr, insbesondere für Waggons, die in Ganz- oder Blockzügen für den Transport von Sattelaufliegern eingesetzt werden.

In der Zeitschrift *DIE BUNDESBAHN"* 11/90, S. 1075 ff. ist angegeben, daß Sattelauflieger im Schienenverkehr mit Taschenwagen oder Niederflurwagen transportiert werden. Bei den Niedenflurwagen handelt es sich um sehr niedrig gehaltene Flachwagen, die zu einem Zug zusammengekoppelt gegen eine Stirnrampe gefahren werden. Von dieser Stirnrampe aus fahren dann komplette Lastzüge, d. h. Zugmaschine und Sattelauflieger oder Anhänger, über den gesamten Zug zur jeweiligen Transportposition und werden so komplett auf dem Zug stehend transportiert. Dieses Transportsystem hat die Nachteile, daß der Maschinenwagen mit dem Zug transportiert wird und so während der Transportzeit nicht einsetzbar ist, außerdem ein zusätzliches Transportgewicht darstellt; ferner, daß der Zug gegen eine Kopframpe rangiert werden muß und so nicht einzelne Fahrzeuge geladen oder entladen werden können, sondern vielmehr jeweils der gesamte Zug leer gefahren werden muß. Des weiteren haben die extrem niedrigen Waggons kleine Räder, die nur eine beschränkte Geschwindigkeit zulassen. Taschenwagen haben eine Mulde, in die die Sattelauflieger, die auch Trailer genannt werden, mittels Kran gestellt werden. Während des Schienentransportes steht der Trailer einerseits auf seinem Straßen-Fahraggregat und liegt andererseits vorn auf seiner Sattelkupplung auf; gleichzeitig ist er gegen das Verschieben durch Horizontalkräfte mit einem sogenannten Königszapfen gesichert.
Hierbei ist nachteilig, daß die Konstruktion dieser Taschenwagen von der Bauart her sehr schwer und daher aufwendig und teuer ist. Der Trailer muß zwischen den Fahrgestellen untergebracht werden, und daher ist eine große Überlänge der Waggons erforderlich.

Neben den genannten Systemen ist in der *EP-A-143 614 A2* angegeben, daß Sattelauflieger mit Eisenbahndrehgestellen so verbunden werden, daß sie zu einem Waggon umgebaut und zu einem Zug zusammengesetzt werden können. Neben dem Vorteil, einen Sattelauflieger je nach Bedarf als normalen Sattelzug auf der Straße oder als Waggon auf der Schiene fahren zu können, besteht jedoch das Problem, daß ein Zug aus Einheiten zusammengestellt wird, die nicht zu jeder Zeit der Kontrolle und Obhut des Eisenbahnunternehmens unterliegen. Um hierfür das Sicherheitsrisiko einzuschränken, müssen aufwendige Kontrollen stattfinden und die Straßenfahrzeuge, z. B. nicht nur vom TÜV, sondern auch von den jeweiligen Bahnunternehmen zugelassen werden und/oder laufend Inspektionen haben, was eine zusätzliche Belastung, auch für den Transporteur darstellt.

Es ist ferner aus der *EP 0 362 187 A1* ein System für den Eisenbahngüterverkehr unter Verwendung einer Mehrzahl von selbständigen Fahrwerken mit einem dazwischenliegenden, aus Seiten- und Querträgern bestehenden, Trageinsatz bekannt. Für jeden dieser Trageinsätze sind zwei selbständige, je an einem Ende des Trageinsatzes anschließbare einachsige Laufwerke bzw. Drehgestelle vorgesehen. Von Nachteil ist, daß zum Verladen von Sattelaufliegern, diese auf die Trageinsätze abgesenkt bzw. von diesen abgehoben werden müssen und hierfür jeder Sattelauflieger mit einer eigenen Kranbarkeit ausgerüstet sein muß.

Der Erfindung liegt die Aufgabe zugrunde, zur Durchführung eines schienengebundenen Transportes von Sattelaufliegern eine im Vergleich zu den bekannten Techniken wirtschaftliche Alternative zu schaffen.

Zur Lösung der Aufgabe geht die Erfindung von Tragwagen aus, die aus zerlegbaren Bausätzen zusammensetzbar sind, die aus Drehgestellen und Trageinsätzen bestehen, wobei die Trageinsätze Seitenträger und Auflagen bildende Querträger aufweisen. Die Erfindung ist dadurch gekennzeichnet, daß die Trageinsätze von wenigstens einem der beiden sie tragenden Drehgestellen lösbar und mit dem vom Drehgestell gelösten Ende senkbar sind, daß das absenkbare Ende der Trageinsätze eine in abgesenkter Position von einem Sattelauflieger überfahrbare Schmalseite aufweist und daß die Trageinsätze mit dem zwischen die Seitenträger eingeschobenen Sattelauflieger anhebbar sind, wobei Querträger und/oder Konsolen so ausgebildet sind, daß sie beim Anheben unter den Sattelauflieger an geeigneten Stellen zur Anlage kommen.

Gemäß einer bevorzugten Ausführungsform der Erfindung, sind die einseitig gelösten Trageinsätze um einen an ihrem ungelösten Ende befindlichen Drehpunkt seitlich verschwenkt ausgebildet, so daß der Zug zum Beladen nur wenig oder überhaupt nicht auseinandergezogen werden muß, da ein Trailer auf einer der beiden Zugseiten auf die ausgeschwenkten Trageinsätze aufladbar ist. Die verschwenkten Trageinsätze stehen dabei mit genügend Abstand in einem spitzen Winkel zum Zug, um ausreichend Platz zum Auf- und Abladen des Fahrzeuges zu haben.

Vor dem Einfahren des Trailers wird die Auflage der Trageinsätze an ihrem auf dem zweiten Drehgestell aufliegenden Ende vorteilhaft abgesenkt. Hiermit soll erreicht werden, daß der Trailer beim vollständigen Einschieben durch eine Zugmaschine nicht auf den Rahmen geschoben werden muß, wofür Hilfseinrichtungen, beispielsweise in Form geeigneter Rollenunterlagen, nötig wären.
Beim Einfahren kann der Trailer gleichzeitig durch die Zugmaschine ausgerichtet werden, so daß er beim Wiederanheben der Trageinsätze auf den Querträgern bzw. Konsolen in richtiger Position aufliegt und dadurch vom Untergrund abgehoben wird.
In diesem Zusammenhang ist eine Ausführungsform günstig, bei der Auflagen bildende Querträger oder Konsolen höhenverstellbar sind. Das kann durch Einrichtungen ermöglicht werden, die entweder in die Querträger oder Konsolen integriert sind oder die sich an Befestigungspunkten der Auflagen an den Längsträgern befinden. Dadurch muß zum Einfahren des Trailers nicht notwendigerweise das auf dem zweiten Drehgestell aufliegende Trageinsatzende abgesenkt werden, sondern es können an Stelle dessen die Auflagen verstellt werden, damit der Trailer mit seinen Unterkanten ohne Berührung darübergefahren werden kann. Als Auflagen sind Auflageflächen für Unterstützungspunkte des Anhängers an Querträgern oder an Konsolen, die sich auch an Seitenträgern befinden können, anzusehen.

Auflagen bildende Querträger und Konsolen können in unterschiedlichen Höhepositionen mit den Längsträgern verbunden werden, so daß insbesondere die Querträger u. a. auch in einer Weise zwischen den Enden der Seitenträger befestigt werden können, daß die Oberfläche von Quer- und Längsträgern auf einer Höhe befindlich ist und die Trageinsätze das Aussehen eines Rahmens erhalten.

Gemäß einer weiteren vorteilhaften Ausgestaltung der Erfindung weisen die Querträger bzw. Konsolen Absätze und Führungskanten auf, um einen Trailer, der über keine entsprechenden Greifbeschläge verfügt, an seinen Ecken und Kanten gegen Verschiebung zu sichern.
Für die Anpassung an unterschiedliche Maße der zu transportierenden Sattelauflieger sind die die Absätze und Führungskanten tragenden Einrichtungen verstellbar. Hierin ist mit eingeschlossen, daß entweder die Auflagen bildenden Querträger bzw. Konsolen selbst verstellbar sind oder entsprechende bewegliche Verstellvorrichtungen haben, an denen sich die Absätze oder Führungskanten befinden.

Gemäß einer weiteren vorteilhaften Ausführungsform der Erfindung können Verstelleinrichtungen zur Sicherung der Trailer gegen Verschieben auch unabhängig von den Auflagen bildenden Querträgern und Konsolen an den Innenseiten der Längs- bzw. Seitenträger angebracht sein.

Die Erfindung ist in der Zeichnung schematisch dargestellt und wird an einem Ausführungsbeispiel nachstehend erläutert.
Es zeigen:
- Fig. 1: einen unbeladenen Tragwagen, bei dem der Trageinsatz an einem Drehgestell gelöst und mit einem Trageinsatzende abgesenkt ist,
- Fig. 2: eine Ansicht wie in Fig. 1, mit einem Sattelauflieger beim rückwärtigen Einfahren in den Trageinsatz,
- Fig. 3: einen beladenen Tragwagen,
- Fig. 4: eine Draufsicht mit einem seitlich verschwenkten Trageinsatz.

Der dargestellte Tragwagen 1 besteht aus zwei die äußeren Längsseiten des Waggons bildenden Seitenträgern 3 und mindestens zwei die Seitenträger 3 verbindenden Querträgern 4, die insgesamt zwei Drehgestelle 2 über Kupplungen jeweils zur Hälfte belasten. Bei sehr schweren Ladungen können Drehgestelle mit mehr als zwei Achsen eingesetzt werden. Ein Sattelauflieger 6 ruht auf mehreren Querträgern oder Konsolen 4 (Konsolen nicht dargestellt). Die Querträger 4 leiten die Last in die Seitenträger 3, die sich mit ihren Enden auf Stützvorrichtungen oder Querträger der Drehgestelle auflegen oder damit verbunden sind.
Die Fig. 1 bis 3 zeigen in Reihenfolge nacheinander das Beladen eines Tragwagens 1 mit einem Sattelauflieger 6 a. An beiden Enden des Tragwagens 1 sind Ladeeinheiten 6 bereits in aufgeladenem Zustand auf Trageinsätzen dargestellt. Die Ladeeinheiten 6 liegen auf den rahmenartigen Trageinsätzen 5, vorzugsweise auf den die Schmalseiten 14 (s. Fig. 4) bildenden Querträger bzw. Konsolen 4, auf. Von den Trageinsätzen 5 ist in der Seitenansicht der Längs- bzw. Seitenträger 3 erkenntlich. Die Querträger bzw. Konsolen 4 sind angedeutet.

In Fig. 2 ist am Drehgestell die erniedrigte Position des Trageinsatzes 5 abgebildet, in der der Sattelauflieger oder Trailer 6 a vollständig in den rahmenartigen Trageinsatz 5 eingefahren werden kann, ohne auf der Oberfläche des Trageinsatzes 5 aufzusetzen. Mit Rädern 10 eines Aggregates 9 wird der Trailer 6 a über den an der Schmalseite 14 des Trageinsatzes 5 befindlichen Querträger 4 gefahren.

In Fig. 4 ist der Trageinsatz 5 nach dem Lösen vom Dehgestell 2 seitlich verschwenkt dargestellt. Die Drehbewegung des Verschwenkens erfolgt um den Drehpunkt 15. Es ist nicht notwendig, daß die Zughälften zum Einfahren der Trailer auseinandergezogen werden müssen, da der Trageinsatz 5 nach dem Lösen vom Drehgestell 2 aus der einseitig angehobenen Position verschwenkt werden kann und auf diese Weise der ursprüngliche Abstand der Drehgestelle 2 nicht verändert werden muß.

## Patentansprüche

1. Tragwagen für den kombinierten Ladungsverkehr, insbesondere für Waggons, die in Ganz- oder Blockzügen für den Transport von Sattelaufliegern eingesetzt werden, wobei die Tragwagen aus zerlegbaren Bausätzen zusammensetzbar sind, die aus Drehgestellen und Tragensätzen bestehen und wobei die Trageinsätze Seitenträger und Auflagen bildende Querträger sowie Aufnahme- und Befestigungspunkte für Ladebehältnisse aufweisen, die Querträger oder Konsolen in unterschiedlichen Höhenpositionen zu den Seitenträgern befestigbar sind, und die Trageinsätze Einrichtungen der Eisenbahntechnik enthalten, dadurch gekennzeichnet, daß
- die Trageinsätze (5) von wenigstens einem der beiden sie tragenden Drehgestelle (2) lösbar und mit den vom Drehgestell (2) gelösten Ende absenkbar ausgebildet sind,
- das absenkbare Ende der Trageinsätze (5) eine in abgesenkter Position von einem Sattelauflieger (6 a) überfahrbare Schmalseite (14) aufweist und
- die Trageinsätze (5) mit dem zwischen die Seitenträger (3) eingeschobenen Sattelauflieger (6 a) anhebbar sind, wobei Querträger und/oder Konsolen (4) so ausgebildet sind, daß sie beim Anheben unter den Sattelauflieger (6 a) an geeigneten Stellen zur Anlage kommen.

2. Tragwagen nach Anspruch 1, dadurch gekennzeichnet, daß
die einseitig gelösten Trageinsätze (5) um einen an ihrem ungelösten Ende befindlichen Drehpunkt (15) seitlich verschwenkbar ausgebildet sind.

3. Tragwagen nach Anspruch 1 oder 2, dadurch gekennzeichnet ,daß
an die Trageinsätze (5) lösbar zu montierende Stützkonstruktionen gleichzeitig Einrichtungen zum Anheben und Absenken der Tragensätze (5) beinhalten.

4. Tragwagen nach einem oder mehreren der Ansprüche 1 bis 3, dadurch gekennzeichnet, daß
die Auflage der Trageinsätze (5) an ihrem ungelösten Ende zum Untergreifen des Sattelaufliegers (6 a) höhenverstellbar ausgebildet ist.

5. Tragwagen nach einem oder mehreren der Ansprüche 1 bis 4, dadurch gekennzeichnet, daß
Auflagen bildende Querträger oder Konsolen (4) höhenverstellbar ausgebildet sind.

6. Tragwagen nach einem oder mehreren der Ansprüche 1 bis 5, dadurch gekennzeichnet, daß
die die Auflagen bildenden Querträger oder Konsolen (4) Absätze und und/oder Führungskanten aufweisen.

7. Tragwagen nach einem der Ansprüche 1 bis 6, dadurch gekennzeichnet, daß
die Absätze und/oder Führungskanten an Verstelleinrichtungen befindlich sind, die den Längs- und Querabmessungen des mit den Trageinsätzen (5) zu transportierenden Sattelaufliegern (6 a) angepaßt sind.

8. Tragwagen nach einem der Ansprüche 1 bis 7, dadurch gekennzeichnet, daß
die Seitenträger der Trageinsätze (5) an ihren Innenseiten zur Sicherung der Sattelauflieger (6 a) gegen Verschiebung Verstelleinrichtungen aufweisen, die den Längs- und Querabmessungen des mit den Trageinsätzen (5) zu transportierenden Sattelaufliegern (6 a) angepaßt sind.

9. Tragwagen nach einem oder mehreren der Ansprüche 1 bis 8, dadurch gekennzeichnet, daß
dieser mit je einem in Längsrichtung innerhalb eines Zuges benachbarten Tragwagen ein gemeinsames, mehrachsiges, zum Stoßbereich zwischen den Tragrahmen symmetrisch angeordnetes Drehgestell (2) aufweist.

## Claims

1. Carrying wagon for combined freight traffic, more especially for carriages which are used in complete or block trains for the transportation of semitrailers, the carrying wagons being comprisable of detachable structural assemblies which comprise bogies and supporting inserts, and the supporting inserts having transverse supports, which form lateral supports and bearing supports, as well as having receiving and securing points for freight containers, the transverse supports or brackets being securable in various vertical positions relative to the lateral supports, and the supporting inserts including arrangements for railway engineering, characterised in that
- the supporting inserts (5) are configured to be detachable from at least one of the two bogies (2) carrying them and to be lowerable with the end detached from the bogie (2),
- the lowerable end of the supporting inserts (5) has a narrow side (14), which is transferrable into its lowered position by a semitrailer (6a), and
- the supporting inserts (5) are raisable with the semitrailer (6a), which is inserted between the lateral supports (3), transverse supports and/or brackets (4) being so configured that they come to abut against suitable locations beneath the semitrailer (6a) during the raising movement.

2. Carrying wagon according to claim 1, characterised in that the unilaterally detached supporting inserts (5) are configured to be laterally pivotable about a pivot point (15) situated on their non-detached end.

3. Carrying wagon according to claim 1 or 2, characterised in that supporting structures, which are to be detachably mounted on the supporting inserts (5), simultaneously include arrangements for raising and lowering the supporting inserts (5).

4. Carrying wagon according to one or more of claims 1 to 3, characterised in that the support for the supporting inserts (5) is configured to be vertically adjustable at its non-detached end to engage beneath the semitrailer (6a).

5. Carrying wagon according to one or more of claims 1 to 4, characterised in that transverse supports or brackets (4), which form supports, are configured to be vertically adjustable.

6. Carrying wagon according to one or more of claims 1 to 5, characterised in that the transverse supports or brackets (4), which form the supports, have shoulders and/or guide edges.

7. Carrying wagon according to one of claims 1 to 6, characterised in that the shoulders and/or guide edges are situated on adjustment arrangements which are adapted to the longitudinal and transverse dimensions of the semitrailer (6a) which is to be transported by the supporting inserts (5).

8. Carrying wagon according to one of claims 1 to 7, characterised in that the lateral supports of the supporting inserts (5) have adjustment arrangements on their inner surfaces to prevent the semitrailers (6a) from being displaced, said arrangements being adapted to the longitudinal and transverse dimensions of the semitrailer (6a) which is to be transported by the supporting inserts (5).

9. Carrying wagon according to one or more of claims 1 to 8, characterised in that, for each carrying wagon adjacent one another, when viewed with respect to the longitudinal direction within a train, the carrying wagon has a common, multi-axled bogie (2), which is disposed symmetrically relative to the impact region between the supporting frames.

## Revendications

1. Wagon porteur pour le transport combiné rail-route, en particulier pour wagons utilisés en trains complets ou trains-blocs pour le transport de semi-remorques, trains dans lesquels les wagons porteurs peuvent être assemblés en modules démontables composés de bogies et d'éléments porteurs rapportés, les éléments porteurs rapportés comprenant des longerons et des traverses constituant des appuis ainsi que des points de chargement et d'arrimage pour les conteneurs chargés qui peuvent être arrimés à différentes positions en hauteur par rapport aux longerons, grâce à des traverses ou des consoles, et les éléments porteurs rapportés contenant des équipements de la technique ferroviaire, caractérisé en ce que :
- les éléments porteurs rapportés (5) peuvent être démontés d'au moins l'un des deux bogies (2) qui les portent et sont adaptés pour pouvoir être abaissés avec leur extrémité détachée du bogie (2),
- l'extrémité des éléments porteurs rapportés (5) qui peut être abaissée présente un petit côté (14) autorisant le passage d'une semi-remorque (6a) lorsqu'elle est en position abaissée, et
- les éléments porteurs rapportés (5) peuvent être sou levés avec la semi-remorque (6a) engagée entre les longerons (3), des traverses et/ou des consoles (4) étant adaptées de façon à prendre appui à des emplacements appropriés sous la semi-remorque (6a) lors du levage.

2. Wagon porteur selon la revendication 1, caractérisé en ce que les éléments porteurs rapportés (5) détachés d'un côté sont adaptés pour pouvoir pivoter latéralement autour d'un pivot (15) prévu sur leur extrémité non détachée.

3. Wagon porteur selon la revendication 1 ou 2, caractérisé en ce que des ossatures de support qui doivent être montées sur les éléments porteurs rapportés (5), avec une possibilité de démontage, contiennent également des dispositifs permettant de soulever et d'abaisser les éléments porteurs rapportés (5).

4. Wagon porteur selon l'une ou plusieurs des revendications 1 à 3, caractérisé en ce que l'appui des éléments porteurs rapportés (5) à leur extrémité non détachée est adapté pour pouvoir être réglé en hauteur afin de saisir les semi-remorques (6a) par le dessous.

5. Wagon porteur selon l'une ou plusieurs des revendications 1 à 4, caractérisé en ce que des traverses ou des consoles (4) constituant des appuis sont adaptées pour pouvoir être réglées en hauteur.

6. Wagon porteur selon l'une ou plusieurs des revendications 1 à 5, caractérisé en ce que les traverses ou consoles (4) constituant les appuis présentent des talons et/ou des bords de guidage.

7. Wagon porteur selon l'une des revendications 1 à 6, caractérisé en ce que les talons et/ou les bords de guidage se situent sur des dispositifs de réglage adaptés aux dimensions longitudinales et transversales des semi-remorques (6a) devant être transportées avec les éléments porteurs rapportés (5).

8. Wagon porteur selon l'une des revendications 1 à 7, caractérisé en ce que pour immobiliser les semi-remorques (6a) en translation, les longerons des éléments porteurs rapportés (5) présentent des dispositifs de réglage adaptés aux dimensions longitudinales et transversales des semi-remorques (6a) devant être transportées avec les éléments porteurs rapportés (5).

9. Wagon porteur selon l'une ou plusieurs des revendications 1 à 8, caractérisé en ce que ce wagon présente chaque fois, avec un wagon porteur qui lui est adjacent dans le sens de la longueur du convoi, un bogie (2) commun, à plusieurs essieux, disposé symétriquement par rapport à la zone de contact entre les châssis porteurs.
